# EUROPÄISCHE PATENTSCHRIFT

(11) **EP 2 606 535 B1**
(45) Veröffentlichungstag und Bekanntmachung des Hinweises auf die Patenterteilung: **04.01.2017**
(21) Anmeldenummer: 11757543.1
(22) Anmeldetag: 18.08.2011
(51) Int. Cl.: H01R 9/24, H01R 13/703, H01R 9/26

(54) **ELEKTRISCHE WANDDURCHFÜHRUNGSKLEMME**
ELECTRICAL WALL BUSHING TERMINAL
BORNE DE TRAVERSÉE ÉLECTRIQUE MURALE

(30) Priorität: 19.08.2010 DE 102010034863
(43) Veröffentlichungstag der Anmeldung: 26.06.2013
(73) Patentinhaber: Phoenix Contact GmbH & Co. KG, 32825 Blomberg (DE)
(72) Erfinder: BENTLER, Harry, 32676 Lügde (DE); DIESSEL, Thorsten, 32120 Hiddenhausen (DE); SCHLOO, Torsten, 32670 Detmold (DE)
(74) Vertreter: BSB Intellectual Property Law
(86) Internationale Anmeldenummer: PCT/EP2011/004152
(87) Internationale Veröffentlichungsnummer: WO 2012/022483

(56) Entgegenhaltungen:
- WO-A1-2004/088798
- DE-A1- 4 224 444
- DE-A1-102006 052 894
- DE-U1- 29 917 825
- DE-U1-202008 015 306

## Beschreibung

Die vorliegende Erfindung betrifft eine elektrische Wanddurchführungsklemme mit einem Gehäuse und mit einer Kontakteinrichtung an welcher wenigstens eine Steckzone zur Aufnahme eines Prüf- und/oder Trennsteckers vorgesehen ist. Dabei kann in die Steckzone ein Prüfstecker oder aber ein Trennstecker oder aber ein Prüf- und Trennstecker eingeführt werden. Möglich ist es auch, dass der Prüf- und/oder Trennstecker als Kurzschlussstecker wirkt.

Es sind im Stand der Technik verschiedenste elektrische Wanddurchführungsklemmen bekannt geworden, die über eine Steckzone zur Aufnahme eines Prüf- und/oder Trennsteckers verfügen.

Oftmals sind solche Wanddurchführungsklemmen als Reihenklemmen oder Prüfklemmenblock ausgeführt und weisen Leiteranschlusselemente und zugehörige Strombalken auf, wobei die Leiteranschlusselemente sich in einem Kontaktbereich kontaktierend berühren, sofern kein Prüfstecker eingeführt wurde.

Solche Wanddurchführungsklemmen mit Trennmöglichkeiten werden oftmals in der Schalt-, Mess- und Regeltechnik eingesetzt. Durch die Trennmöglichkeit an der elektrischen Reihenklemme können durch Einführen unterschiedlicher Stecker bzw. Trennstecker unterschiedliche Funktionen und unterschiedliche Prüfmöglichkeiten realisiert werden. Als Stecker können dabei neben einfachen Trennsteckern oder Durchgangsverbindern insbesondere auch Prüfstecker verwendet werden. Solche Prüfstecker können besondere Bauelemente aufweisen, die ein Überprüfen der ordnungsgemäßen Funktion des an die Wanddurchführungsklemme angeschlossenen Stromkreises ermöglichen. Gegebenenfalls sind durch unterschiedliche Prüfstecker unterschiedliche Funktionen gleichzeitig oder nacheinander überprüfbar.

Wenn die Wanddurchführungsklemmen als elektrische Reihenklemme scheibenförmig ausgebildet sind, können sie mit mehreren anderen elektrischen Anschlussklemmen zu einem Reihenklemmenblock zusammengesteckt werden. In einem solchen Reihenklemmenblock kann dann eine der Anzahl der Reihenklemmen entsprechende Anzahl an Prüfsteckern eingesteckt werden. Dabei ist es möglich, dass ein Prüfsteckerblock gebildet wird, der insgesamt in den Reihenklemmenblock eingesteckt wird.

Die DE 299 17 825 U1 betrifft ein Verbindungselement bzw. einen Durchführungssteckverbinder, bei welchem mehrere nebeneinander angeordnete Stromschienen in einem Gehäuse vorgesehen sind. Ein Leiter kann in eine bestimmte Anschlussöffnung eingesteckt und so mit einer der Stromschienen verbunden werden. Dabei können einzelne Stromschienen durch das Einstecken von Querverbinderbrücken miteinander verbunden werden. Dazu sind Zuführschächte vorgesehen, über welche de Stromschienen von oben und von unten mit Querverbinderbrücken kontaktiert werden können.

Mit der DE 10 2006 052 894 A1 ist ein Prüfklemmenblock aus elektrischen Reihenklemmen bekannt geworden, der an jeder Reihenklemme eine Einsteckzone zum Einführen eines Prüfsteckers aufweist. Bei dieser bekannten Reihenklemme sind an der Steckzone zur Aufnahme des Kontaktsteckers zwei Kontaktbereiche vorhanden, die aus Kontaktschenkeln gebildet werden, wobei sich die Kontaktschenkel in dem ersten Kontaktbereich im Grundzustand berühren, während die Kontaktschenkel in dem zweiten Kontaktbereich voneinander beabstandet sind. Der zweite Kontaktbereich wird beim Einführen eines Prüfsteckers von dem Trennstecker zuerst berührt. Beim Einführen eines Prüfsteckers kontaktiert dieser zunächst den zweiten Kontaktbereich und stellt eine Prüfverbindung her. Erst beim weiteren Einschieben kontaktiert der Prüfstecker den ersten Kontaktbereich und drängt die federnd aneinander anliegenden Kontaktschenkel auseinander.

Durch diese Ausgestaltung wird mit einer solchen Reihenklemme sichergestellt, dass der Prüfstecker zunächst den Kontakt zu dem zweiten Kontaktbereich sicher herstellt, bevor die elektrische Verbindung an dem ersten Kontaktbereich getrennt wird. Der bekannte Stand der Technik funktioniert zuverlässig.

Oftmals ist es bei Prüf- oder Wartungsarbeiten an Schaltschränken oder an Gehäusen elektrischer Anlagen nicht nötig, den Schaltschrank zu öffnen, um eine Prüfung durchzuführen. In vielen Fällen reicht es aus, wenn beispielsweise eine Wanddurchführungsklemme als Anschlussklemme mit einer Einsteckzone für einen Prüfstecker von außen an dem Schaltschrank zugänglich ist, um durch das Einführen eines Prüfsteckers unaufwändig den Zustand des elektrischen Schaltkreises zu überprüfen. In solchen Fällen ist es sehr vorteilhaft, wenn eine solche Wanddurchführungsklemme auf der Außenseite des Schaltschrankes zugänglich angebracht wird. Nachteilig daran ist aber, dass bei anderen weitergehenden oder grundlegenden Prüf- und/oder Wartungsarbeiten die mit einer Steckzone für einen Prüfstecker vorgesehene Wanddurchführungsklemme auf der Außenseite des Gehäuses des Schaltschrankes angeordnet ist, auch wenn der Schaltschrank geöffnet ist. Das führt dazu, dass der Wartungsaufwand steigt, wenn die Tür des Schaltschrankes geöffnet werden muss, da die Wartungsperson anschließend den Prüfstecker immer von der Außenseite des Schaltschrankes einstecken muss, auch wenn er viele Wartungsarbeiten im Inneren des Schaltschrankes erledigen muss.

Es ist deshalb die Aufgabe der vorliegenden Erfindung, eine Wanddurchführungsklemme mit einer Steckzone für einen Prüf- und/oder Trennstecker zur Verfügung zu stellen, welcher zuverlässig funktioniert und einen geringeren Aufwand bei der Durchführung von Wartungen ermöglicht.

Diese Aufgabe wird durch eine elektrische Wanddurchführungsklemme mit den Merkmalen des Anspruchs 1 gelöst. Bevorzugte Weiterbildungen sind Gegenstand der Unteransprüche. Weitere Vorteile und Merkmale der Erfindung ergeben sich aus dem Ausführungsbeispiel.

Die erfindungsgemäße elektrische Wanddurchführungsklemme die an einer Wand montierbar ist, weist ein Gehäuse und eine Kontakteinrichtung auf, an der wenigstens eine Steckzone zur Aufnahme eines Prüf- und/oder Trennsteckers vorgesehen ist. Die erfindungsgemäße elektrische Wanddurchführungsklemme verfügt über einen ersten Leiteranschluss, der mit einer ersten Kontakteinheit der Kontakteinrichtung verbunden ist. Weiterhin ist wenigstens ein zweiter Leiteranschluss vorgesehen, der mit einer zweiten Kontakteinheit der Kontakteinrichtung verbunden ist. Das Gehäuse weist an wenigstens zwei Seiten Einstecköffnungen auf, von denen jeweils wenigstens ein Prüf- und/oder Trennstecker in die wenigstens eine Steckzone zur Kontaktierung der ersten und zweiten Kontakteinheit einführbar ist. Dabei ist ein Prüf- und/oder Trennstecker in die Einstecköffnung an der einen Seite von einer Wandseite der Wand aus und in die Einstecköffnung an der anderen Seite von einer anderen Wandseite der Wand aus einführbar.

Die erfindungsgemäße elektrische Wanddurchführungsklemme hat viele Vorteile, unter anderem da das Gehäuse der elektrischen Wanddurchführungsklemme von wenigstens zwei Seiten aus Einstecköffnungen aufweist, an denen jeweils wenigstens ein Prüf- und/oder Trennstecker einführbar ist, um den an die elektrische Wanddurchführungsklemme angeschlossenen Stromkreis prüfen und/oder den elektrischen Stromkreis trennen zu können.

Durch die erfindungsgemäße elektrische Anschlussklemme wird es ermöglicht, die Wartung eines elektrischen Stromkreises durchzuführen, wobei der Prüf- und/oder Trennstecker von zwei Seiten in das Gehäuse der elektrischen Anschlussklemme einführbar ist. Dazu kann beispielsweise die elektrische Anschlussklemme in die Gehäusewand eingesetzt werden, sodass es ermöglicht wird, den Prüf- und/oder Trennstecker wahlweise aus dem Inneren des Schaltschrankes oder von außen in die Wandung des Schaltschrankes einzuführen.

Die elektrische Wanddurchführungsklemme bietet die Möglichkeit von wenigstens zwei Seiten aus einen Prüf- und/oder Trennstecker in die elektrische Anschlussklemme einzuführen, wobei jeweils die erste und zweite Kontakteinheit der Kontakteinrichtung der elektrischen Anschlussklemme kontaktierbar sind. Durch diese erfindungsgemäße Ausgestaltung wird eine flexible Anschlussklemme zur Verfügung gestellt, die unaufwändig einzusetzen ist und praktisch die Funktion zweier Prüfklemmen ersetzt, wobei der Raumbedarf genauso groß ist wie bei einer einzigen Reihenklemme aus dem Stand der Technik.

In einer bevorzugten Weiterbildung sind die Einstecköffnungen an gegenüberliegenden Seiten des Gehäuses vorgesehen. Eine solche Ausgestaltung ermöglicht den Einsatz in die Wand eines Schaltschrankes oder in die Tür eines Schaltschrankes, wobei anschließend eine Steckzone der elektrischen Anschlussklemme von außen und wobei die Steckzone oder eine andere Steckzone von innen zugänglich ist. Dadurch ist es bei der Durchführung von Wartungsarbeiten an Schaltschränken sowohl möglich, einen Prüf- und/oder Trennstecker von außen bei geschlossener Schranktür einzustecken oder aber auch bei geöffneter Schranktür von innen einzustecken. Das erleichtert die Durchführung von Prüf- und Wartungsarbeiten erheblich und kann maßgeblich auch zur Vermeidung von fehlerhaften Wartungsarbeiten beitragen. Auch die Gefahr von Arbeitsunfällen sinkt, da die Kabel zu den Prüf- und/oder Trennsteckern nicht um eine aufstehende Schranktür oder dergleichen herumgeführt werden müssen.

Nach Abnahme und Inbetriebnahme einer Anlage kann bei z.B. turnusgemäßen Wartungsvorgängen ein Trenn- und/oder Prüfstecker bequem von außen in die Steckzone an der geschlossenen Schaltschrankwand eingesteckt und der Zustand der Anlage überprüft werden. Bei der Inbetriebnahme oder bei aufwändigeren Wartungsarbeiten hingegen, wenn der Schaltschrank sowieso geöffnet werden muss oder noch offen ist, kann der Trenn- und/oder Prüfstecker direkt von innen in die Steckzone eingeführt werden. Ein aufwändiges Schließen der Schaltschranktür vor dem Einstecken des Trenn- und/oder Prüfsteckers in die Steckzone kann unterbleiben. Dadurch bietet die Erfindung sowohl bei Inbetriebnahme als auch bei späteren Wartungsvorgängen erhebliche Vorteile.

Für ein Einstecken von innen ist insbesondere die Polung des Trenn- und /oder Prüfsteckers spiegelverkehrt zur Außenanwendung. Dieses bedingt, dass der Trenn- und/oder Prüfstecker in Bezug auf die Prüfapplikation mittels anzuschließender Messleitungen entsprechend spiegelverkehrt mit den Mess-/Prüfgeräten zu verdrahten ist.

Möglich ist die Verwendung eines speziellen Trenn- und/oder Prüfstecker für das Einstecken von innen und die Verwendung eines anders verdrahteten Trenn- und/oder Prüfsteckers für das Einstecken von außen.

Es ist aber auch möglich, dass eine Elektronik in den Trenn- und/oder Prüfstecker eingebaut ist, die die Einsteckrichtung automatisch erkennt und anpasst, sodass von außen und innen identische Trenn- und/oder Prüfstecker verwendet werden können. Möglich ist es auch, den Trenn- und/oder Prüfstecker mit einem Umschalter zu versehen, der die Verdrahtung entsprechend auf das Einstecken von innen oder außen manuell oder automatisch umschaltet.

Das gleiche gilt auch bei anderen Verteilerkästen, Anschlusskästen oder dergleichen. Nach Öffnung eines solchen kann ein Trenn- und/oder Prüfstecker von innen eingesteckt werden, während bei geschlossenem Verteilerkasten der Trenn- und/oder Prüfstecker von außen einführbar ist.

Vorzugsweise ist die erste Kontakteinheit über einen ersten Strombalken mit dem ersten Leiteranschluss verbunden. Vorzugsweise ist weiterhin die zweite Kontakteinheit über einen zweiten Strombalken mit dem zweiten Leiteranschluss verbunden. Es ist auch möglich, dass noch ein dritter, vierter oder fünfter Leiteranschluss an einer elektrischen Wanddurchführungsklemme vorgesehen ist. Möglich ist es auch, dass mehrere Anschlussklemmen in Form von Reihenklemmen als Reihenklemmenblock insgesamt als Wanddurchführungsklemmenblock zur Verfügung gestellt werden, an denen dann jeweils zwei, drei oder mehr Leiteranschlüsse vorgesehen sind. Bei Reihenklemmen kann zusätzlich eine Steckmöglichkeit für wenigstens eine Querbrückung vorgesehen sein, um zwei oder mehr Leiteranschlüsse auf das gleiche Potenzial zu setzen.

In einer bevorzugten Weiterbildung weist wenigstens eine Kontakteinheit zwei räumlich voneinander beabstandete erste und zweite Kontaktabschnitte auf. Eine solche Ausgestaltung ist sehr vorteilhaft, da dadurch sichergestellt werden kann, dass bei Kontaktierung durch einen Prüf- und/oder Trennstecker zunächst an dem ersten (oder zweiten) Kontaktabschnitt ein Kontakt zu dem eingeführten Stecker hergestellt wird, während erst anschließend die Verbindung zwischen dem ersten und dem zweiten Leiteranschluss an dem zweiten (oder ersten) Kontaktabschnitt getrennt wird. Dadurch wird insbesondere bei empfindlichen elektrischen Anlagen und/oder bei hohen anliegenden Spannungen und/oder bei hohen wirkenden Stromstärken ein sicherer und zuverlässiger Betrieb gewährleistet.

Besonders bevorzugt ist, dass sich im Grundzustand die erste und die zweite Kontakteinheit an dem ersten und dem zweiten Kontaktabschnitt elektrisch leitend berühren. Unter einem Grundzustand wird hier der Zustand verstanden, an dem in die entsprechende Steckzone kein Prüf- und/oder Trennstecker eingeführt ist. Das bedeutet, dass die beiden Kontakteinheiten im Grundzustand an zwei voneinander entfernten Kontaktabschnitten elektrisch leitend miteinander verbunden sind. Die beiden Kontaktabschnitte sorgen unabhängig voneinander für eine zuverlässige elektrische Verbindung der ersten und der zweiten Kontakteinheit und damit des ersten Leiteranschlusses mit dem zweiten Leiteranschluss.

Diese Weiterbildung ist besonders vorteilhaft, da dadurch die Einführrichtung eines Prüf- und/oder Trennsteckers unabhängig von der Reihenfolge der Anordnung des ersten und zweiten Kontaktabschnittes ist. Wird der Prüf- und/oder Trennstecker von der Seite des ersten Kontaktabschnitts eingeführt und wird er beispielsweise zunächst die erste Kontakteinheit eingeführt, so bleibt zunächst auch nach der Trennung des Kontaktes an dem ersten Kontaktabschnitt der elektrisch leitende Kontakt an dem zweiten Kontaktabschnitt noch aufrecht erhalten. Erst bei einem vollständigen oder doch nahezu vollständigen Einführen des Trenn- und/oder Prüfsteckers wird der elektrisch leitende Kontakt an dem zweiten Kontaktabschnitt getrennt. Zu dem Zeitpunkt der Trennung an dem zweiten Kontaktabschnitt hat aber der Trenn- und/oder Prüfstecker schon zuverlässig den ersten Kontaktabschnitt kontaktiert. Bei Einführung von der anderen Seite gilt Entsprechendes in der umgekehrten Reihenfolge, wenn sich im Grundzustand die erste Kontakteinheit und die zweite Kontakteinheit an dem ersten und dem zweiten Kontaktabschnitt elektrisch leitend berühren.

Vorzugsweise besteht wenigstens eine Kontakteinheit wenigstens teilweise aus einem federnden Material. Besonders bevorzugt bestehen beide Kontakteinheiten wenigstens teilweise und insbesondere im Wesentlichen oder vollständig aus einem oder mehreren federnden Materialien. Möglich ist es aber auch, wenn nur eine Kontakteinheit teilweise aus einem federnden Material besteht, da durch die Federwirkung dieser Kontakteinheit ein zuverlässiger elektrischer Kontakt zu der anderen Kontakteinheit möglich ist.

In bevorzugten Ausgestaltungen umfasst wenigstens eine Kontakteinheit wenigstens einen Kontaktschenkel. Ein solcher Kontaktschenkel kann insbesondere als langgezogene Schlaufe ausgebildet sein. Da die Länge der Schlaufe größer als deren Breite ist, ergibt sich eine langezogene Schlaufe. Die Länge der langgezogenen Schlaufe ist insbesondere wenigstens 1,5-mal und vorzugsweise wenigstens doppelt so groß wie eine sich quer dazu erstreckende Breite.

Eine solche Schlaufe kann als geschlossene oder als offene Schlaufe ausgebildet sein. Möglich und bevorzugt ist beispielsweise eine etwa U- oder C-förmige Ausgestaltung, bei denen in den beiden Endbereichen des "C" der erste und der zweite Kontaktabschnitt vorgesehen sind. Durch eine C-förmige Ausgestaltung werden voneinander beabstandete Abschnitte zur Verfügung gestellt, die eine räumliche Trennung des ersten und des zweiten Kontaktabschnittes erlauben. Die räumliche Trennung erlaubt das zeitlich und örtlich voneinander folgende Trennen der Kontaktabschnitte, insbesondere in beliebiger Reihenfolge in Abhängigkeit von der Einführrichtung.

Besonders bevorzugt ist die elektrische Wanddurchführungsklemme als elektrische Reihenklemme ausgeführt. bei der Wanddurchführungsklemme kann von zwei oder mehr Seiten aus ein Trenn- und/oder Prüfstecker und/oder Kurzschlussstecker durch die Wand eines Anschlussschrankes beispielsweise in das Gehäuse der Anschlussklemme eingeführt werden.

Weitere Vorteile und Merkmale der vorliegenden Erfindung ergeben sich aus dem Ausführungsbeispiel, welches im Folgenden mit Bezug auf die beiliegenden Figuren erläutert wird.

Darin zeigen:
- Fig. 1: eine perspektivische Ansicht einer erfindungsgemäßen Wanddurchführungsklemme mit eingeführtem Prüfstecker;
- Fig. 2: einen stark schematisierten Querschnitt einer Wanddurchführungsklemme;
- Fig. 3: die Kontakteinheit der Wanddurchführungsklemme nach Fig. 2;
- Fig. 4: die Wanddurchführungsklemme nach Fig. 1 mit einem von einer ersten Seite eingesteckten Prüfstecker;
- Fig. 5: die Wanddurchführungsklemme nach Fig. 1 mit einem von der anderen Seite eingesteckten Prüfstecker; und;
- Fig. 6: eine stark schematische Draufsicht auf einen Schaltschrank mit erfindungsgemäßen Wanddurchführungsklemmen.

Mit Bezug auf die beiliegenden Figuren 1 bis 6 wird im Folgenden ein Ausführungsbeispiel der erfindungsgemäßen elektrischen Wanddurchführungsklemme 1 erläutert, welche hier als elektrische Reihenklemme 30 und insbesondere als Wanddurchführungsklemmenblock 40 ausgeführt ist.

Die in Figur 1 in einer perspektivischen Ansicht abgebildete elektrische Wanddurchführungsklemme 1 ist hier mit einem eingesteckten Prüf- und/oder Trennstecker 5 dargestellt, der auch als Kurzschlussstecker ausgeführt sein kann.

Die elektrische Wanddurchführungsklemme 1 verfügt über ein Gehäuse 2, welches aus einem Isoliermaterial besteht und den erforderlichen Schutz und eine Berührsicherung für die Leiteranschlüsse bietet.

In Figur 1 ist ein Wanddurchführungsklemmenblock mit einem Reihenklemmenblock 31 abgebildet, der über mehrere Reihenklemmen 30 verfügt. Jede Anschlussklemme 1 des Reihenklemmenblocks 31 verfügt hier über einen ersten Leiteranschluss 6 und einen zweiten Leiteranschluss 8, die im Grundzustand 14 über die Kontakteinrichtung 3 elektrisch leitend miteinander verbunden sind.

In dem in Figur 1 abgebildeten ersten Einsteckzustand 26 ist der erste Leiteranschluss 6 von dem zweiten Leiteranschluss 8 elektrisch getrennt, da der Prüf- und/oder Trennstecker 5 in die Steckzone 4 eingesteckt ist. Je nach Ausgestaltung des Prüf- und/oder Trennsteckers 5 ist es möglich, das auch in dem in Figur 1 dargestellten ersten Einsteckzustand 26 über den Prüf- und/oder Trennstecker 5 eine elektrisch leitende Verbindung zwischen dem ersten Leiteranschluss 6 und dem zweiten Leiteranschluss 8 hergestellt wird. Jedenfalls wird aber die direkte elektrisch leitende Verbindung an der Kontakteinrichtung 3 durch das Einführen des Prüf- und/oder Trennstecker 5 aufgehoben.

An dem Prüf- und/oder Trennstecker 5 können Prüfanschlüsse vorgesehen sein, deren Anzahl pro Prüf- und/oder Trennstecker 5 je nach den aktuellen Anforderungen variieren kann.

Die elektrische Wanddurchführungsklemme 1 ist an einer Wand 24 beispielsweise eines Schaltschrankes montiert. Dadurch wird es ermöglicht, sowohl von der Seite 10 aus als auch von der Seite 11 des Gehäuses 2 der Wanddurchführungsklemme 1 einen Prüf- und/oder Trennstecker 5 in die Steckzone 4 anzuführen.

Im dargestellten Ausführungsbeispiel weist die Wanddurchführungsklemme 1 praktisch eine gemeinsame Einsteckzone 4 auf, die für das Einstecken des Prüf- und/oder Trennsteckers 5 von beiden Seiten 10 und 11 aus gleichsam wirksam ist. Die Einstecköffnungen 12 und 13 können aber auch als separate Einsteckzonen angesehen werden, die hier einfachheitshalber beide mit dem Bezugszeichen 4 versehen sind.

Der erste Leiteranschluss 6 und der zweite Leiteranschluss 8 und die Einstecköffnung 12 sind vorzugsweise von einer Seite der Wand 24 und insbesondere von einer Seite 10 des Gehäuses zugänglich, während die Einstecköffnung 13 von der anderen Seite 11 aus zugänglich ist. Vorzugsweise sind die Leiteranschlüsse 6 und 8 und die Einstecköffnung 12 aus etwa einer Richtung zugänglich, die entgegengesetzt zu der Einstecköffnung 13 ausgerichtet ist.

Die Steckzone 4 ist von beiden Gehäuseseiten aus zugänglich, während die Leiteranschlüsse 6 und 8 nur von einer Seite aus zugänglich sind.

In Figur 2 ist in einem vergrößerten und stark schematischen Querschnitt eine elektrische Wanddurchführungsklemme 1 abgebildet, wobei nur in dem zweiten Leiteranschluss 8 ein Leiter 25 eingeführt ist. Im normalen Betrieb ist auch in den ersten Leiteranschluss 6 ein entsprechender Leiter 25 eingeführt.

Der erste Leiteranschluss 6 ist mit der ersten Kontakteinheit 7 der Kontakteinrichtung 3 über einen Strombalken 15 verbunden, während der zweite Leiteranschluss 8 mit der zweiten Kontakteinheit 9 über einen Strombalken 16 verbunden ist. Möglich ist es auch, dass ein Strombalken oder beide Strombalken jeweils integraler Bestandteil der jeweiligen Kontakteinheit sind.

In Figur 3 sind die erste Kontakteinheit 7 und die zweite Kontakteinheit 9 in einer Explosionsdarstellung abgebildet, wobei der Abstand zwischen den beiden Kontakteinheiten 7 und 9 soweit vergrößert wurde, dass sich die Kontaktschenkel 19 und 20 der ersten Kontakteinheit 7 und der zweiten Kontakteinheit 9 nicht mehr berühren, sondern beabstandet voneinander dargestellt sind. Außerdem wurden die beiden Kontakteinheiten 7 und 9 vergrößert abgebildet, um die Funktion besser erklären zu können.

Im montierten Zustand sind die Kontakteinheiten 7 und 9 so angeordnet, wie es in Figur 2 abgebildet ist und die Kontaktschenkel 19 berühren sich an dem ersten Kontaktabschnitt 17 und die Kontaktschenkel 20 berühren sich an dem zweiten Kontaktabschnitt 18. Dabei kontaktieren sich an dem ersten Kontaktabschnitt 17 die Kontaktstelle 17a der Kontakteinheit 7 und die Kontaktstelle 17b. An dem davon beabstandeten zweiten Kontaktabschnitt 18 berühren sich die Kontaktstelle 18a der Kontakteinheit 7 und die Kontaktstelle 18b, sodass eine redundante elektrisch leitende Verbindung vorliegt.

Sowohl die erste Kontakteinheit 7 als auch die zweite Kontakteinheit 9 sind hier als Schlaufe 21 ausgebildet und weisen eine lang gestreckte etwa C-förmige Form auf, deren Länge hier mehr als doppelt so groß wie die Breite ist. An den Enden des "C's" sind die Kontaktabschnitte 17 und 18 vorgesehen, die in die beiden Einsteckrichtungen gesehen voneinander axial beabstandet sind. Beide Kontakteinheiten 7 und 9 sind können identisch ausgebildet und spiegelsymmetrisch angeordnet sein.

Der erste Kontaktabschnitt 17 kann auch als hinterer oder innerer und der zweite Kontaktabschnitt 17 kann als vorderer oder äußerer Kontaktabschnitt bezeichnet werden, wenn die Seite 10 innerhalb eines Schaltschrankes oder Verteilerkastens angeordnet ist und die Seite 11 nach außen zeigt.

Bei dem in Figur 2 dargestellten Grundzustand 14, in dem kein Prüf- und/oder Trennstecker 5 in die Steckzone 4 eingeführt ist, berühren sich die ersten und zweiten Kontakteinheiten 7 und 9 an beiden Kontaktabschnitten 17 und 18. Das führt dazu, dass beim Einführen eines Prüf- und/oder Trennsteckers 5 von der ersten Seite 10 oder von der zweiten Seite 11 in die erste Einstecköffnung 12 oder die zweite Einstecköffnung 13 jeweils zunächst ein Kontaktabschnitt 17 oder 18 kontaktiert wird. Anschließend wird der elektrische Kontakt an diesem Kontaktabschnitt aufgehoben, während an dem jeweils anderen Kontaktabschnitt der elektrisch leitende Kontakt noch aufrecht erhalten wird, bis der Prüf- und/oder Trennstecker soweit eingeschoben wurde, dass auch der Kontakt an dem ersten bzw. zweiten Kontaktabschnitt 17 bzw. 18 aufgehoben wird. Diese Funktion erfolgt unabhängig davon, ob ein Prüf- und/oder Trennstecker 5 in die erste Einstecköffnung 12 oder die zweite Einstecköffnung 13 eingeschoben wird. Bei Einführen eines Prüfsteckers in die Steckzone 4 wird zunächst der Stecker sicher kontaktiert und erst anschließend wird die direkte elektrische Verbindung des ersten Leiteranschlusses 6 mit dem zweiten Leiteranschluss 8 aufgehoben.

Möglich ist es auch, dass mehr als zwei Einstecköffnungen 12 und 13 vorgesehen sind, bei denen beim Einführen eines Prüf- und/oder Trennsteckers zunächst ein zuverlässiger Kontakt zu dem Prüf- und/oder Trennstecker 5 hergestellt wird, bevor der Kontakt an den übrigen Einstecköffnungen aufgehoben wird.

Figur 4 zeigt einen Querschnitt durch eine elektrische Wanddurchführungsklemme 1 als , die an einer Wand 24 beispielsweise eines Anschlusskastens, eines Verteilerkastens oder eines Schaltschrankes anmontiert ist. Die elektrische Wanddurchführungsklemme ist von beiden Seiten 22 und 23 der Wand 24 aus zugänglich. So kann von der ersten Seite 10 oder von der zweiten Seite 11 ein Prüf- und/oder Trennstecker 5 in die Einstecköffnung 12 bzw. 13 eingeführt werden, um eine Prüfung oder Wartung vorzunehmen.

In Figur 4 ist der erste Einsteckzustand 26 dargestellt, bei der der Prüf- und/oder Trennstecker 5 von der zweiten Seite 11 eingeführt wurde.

In Figur 5 ist der zweite Einsteckzustand 27 abgebildet, in der der Prüf- und/oder Trennstecker 5 von der ersten Seite 10 eingesteckt wird Dabei ist in Figur 5 der Zustand dargestellt, an dem die Kontaktspitze 29 des Prüf- und/oder Trennstecker 5 den ersten Kontaktabschnitt 17 der Kontakteinrichtung 3 berührt, bevor die elektrisch leitende Verbindung aufgehoben wird.

Figur 6 zeigt eine stark schematische Draufsicht auf einen geschnitten dargestellten Verteiler- oder Anschlusskasten. Hier repräsentiert der schraffiert dargestellte rechteckige Bereich einen Schaltschrank 39. In dem Schaltschrank 39 sind zwei Türen 37 vorgesehen, von denen eine geöffnet ist, sodass die ungeschnittene Türöffnung zu erkennen ist.

Die Türen 37 sind Teil der Wände 24, die das Innere umgeben. In jeder Tür 37 ist hier eine Wanddurchführungsklemme 1 vorgesehen. Außerdem sind in zwei weiteren Wänden 24 Wanddurchführungsklemmen 1 angeordnet. Bei geschlossenem Schaltschrank können von der Außenseite 22 Prüf- und/oder Trennstecker 5 über die Einschubrichtung 35 von außen aus in die Steckzone 4 eingeführt werden, um z.B. den Zustand der Anlage und der Anschlussklemmen zu überprüfen.

Die mit durchgezogenen Linien dargestellten Personen 32 und 34 können direkt Trenn- und/oder Prüfstecker in die jeweilige Wanddurchführungsklemme 1 von außen einführen. Dabei müssen sie ihren Standort nicht verlassen.

Die Person 33 muss ihren Standort nicht verlassen und sich zum Standort der Person 34 begeben, um den Trenn- und/oder Prüfstecker in die Wanddurchführungsklemme 1 einzuführen. Die mit einer gestrichelten Linie dargestellte Person 33 kann an der geöffneten Tür 37 den Trenn- und/oder Prüfstecker ebenfalls direkt in Einschubrichtung 36 von innen in die Wanddurchführungsklemme 1 einführen. Dadurch wird eine erheblich flexiblere Handhabung ermöglicht.

Während z.B. bei der Montage, Inbetriebnahme oder einer intensiveren Wartung die Tür 37 geöffnet ist und insbesondere ein als Trenn- und Prüfstecker ausgeführter Prüf- und/oder Trennstecker 5 von innen in die Wanddurchführungsklemme 1 eingesteckt werden kann, wird es einer Person bei geschlossener Schranktür ermöglicht, den Trenn- und Prüfstecker von außen einzustecken, ohne dass es nötig ist, den Schaltschrank erst zu öffnen.

Insgesamt stellt die Erfindung eine Wanddurchführungsklemme 1 mit der Möglichkeit des Anschlusses eines Prüf- und/oder Trennsteckers 5 zur Verfügung, wobei der Prüf- und/oder Trennstecker 5 von wenigstens zwei Seiten aus in das Gehäuse 2 der elektrischen Anschlussklemme 1 einführbar ist. Dabei wird eine hohe Sicherheit mit einer einfachen Bedienung ermöglicht.

Die Erfindung stellt eine elektrische Anschlussklemme zur Verfügung, die insbesondere als Reihenklemme 30 oder als Wanddurchführungsklemmenblock 40 eingesetzt werden kann. Die Anschlussklemme 1 kann in eine Schaltschrankwand eingebaut werden und bietet somit eine schrankexterne Prüfsteckzone z.B. für Kontrollmessungen und eine schrankinterne Prüfsteckzone z.B. für Inbetriebnahmeprüfungen oder eine Verdrahtungsprüfung zur Verfügung.

Um die Montage der Wanddurchführungsklemme in einem Wandausschnitt der Schaltschrankwand zu ermöglichen, sind an dem Gehäuse zusätzliche Einbau- oder Rastflansche vorgesehen, um das Gehäuse 2 an der Wand 24 klemmend zu befestigen oder daran festzuschrauben oder sonst wie zu befestigen.

### Bezugszeichenliste

- Elektrische Wanddurchführungsklemme: 1
- Gehäuse: 2
- Kontakteinrichtung: 3
- Steckzone: 4
- Prüf- und/oder Trennstecker: 5
- Erster Leiteranschluss: 6
- Erste Kontakteinheit: 7
- Zweiter Leiteranschluss: 8
- Zweite Kontakteinheit: 9
- Seite: 10, 11
- Einstecköffnung: 12, 13
- Grundzustand: 14
- Strombalken: 15, 16
- Kontaktabschnitte: 17, 18
- Kontaktschenkel: 19, 20
- Schlaufe: 21
- Wandseite: 22, 23
- Wand: 24
- Leiter: 25
- Erster Einsteckzustand: 26
- Zweiter Einsteckzustand: 27
- Prüfanschluss: 28
- Kontaktspitze: 29
- Reihenklemme: 30
- Reihenklemmenblock: 31
- Person: 32 - 34
- Einschubrichtung von außen: 35
- Einschubrichtung von innen: 36
- Tür: 37
- Türöffnung: 38
- Schaltschrank: 39
- Wanddurchführungsklemmenblock: 40

## Patentansprüche

1. Elektrische Wanddurchführungsklemme (1), die an einer Wand (24) montierbar ist, mit einem Gehäuse (2) und mit einer Kontakteinrichtung (3), an welcher wenigstens eine Steckzone (4) zur Aufnahme wenigstens eines Prüf- und/oder Trennsteckers (5) vorgesehen ist,
und mit einem ersten Leiteranschluss (6), der mit einer ersten Kontakteinheit (7) der Kontakteinrichtung (3) verbunden ist,
sowie mit einem zweiten Leiteranschluss (8), der mit einer zweiten Kontakteinheit (9) der Kontakteinrichtung (3) verbunden ist,
wobei das Gehäuse (2) an wenigstens zwei Seiten (10, 11) Einstecköffnungen (12, 13) aufweist, von denen jeweils wenigstens ein Prüf- und/oder Trennstecker (5) in die Steckzone (4) zur Kontaktierung der ersten und zweiten Kontakteinheit (7, 9) einführbar ist, **dadurch gekennzeichnet,**
**dass** ein Prüf- und/oder Trennstecker (5) in die Einstecköffnung (12) an der einen Seite (10) von einer Wandseite (23) der Wand (24) aus und in die Einstecköffnung (13) an der anderen Seite (11) von einer anderen Wandseite (22) der Wand (24) aus einführbar ist.

2. Wanddurchführungsklemme nach Anspruch 1, wobei die Einstecköffnungen (12, 13) an gegenüberliegenden Seiten (10, 11) des Gehäuses (1) vorgesehen sind.

3. Wanddurchführungsklemme (1) nach Anspruch 1 oder 2, wobei die erste Kontakteinheit (7) über einen ersten Strombalken (15) mit dem ersten Leiteranschluss (6) verbunden ist und wobei die zweite Kontakteinheit (9) über einen zweiten Strombalken (16) mit dem zweiten Leiteranschluss (8) verbunden ist.

4. Wanddurchführungsklemme (1) nach einem der vorhergehenden Ansprüche, wobei wenigstens eine Kontakteinheit (7, 9) zwei räumlich voneinander beabstandete erste und zweite Kontaktabschnitte (17, 18) aufweist.

5. Wanddurchführungsklemme (1) nach einem der vorhergehenden Ansprüche, wobei sich im Grundzustand (14) die erste und die zweite Kontakteinheit (7, 9) an dem ersten und dem zweiten Kontaktabschnitt (17, 18) elektrisch leitend berühren.

6. Wanddurchführungsklemme (1) nach einem der vorhergehenden Ansprüche, wobei wenigstens eine Kontakteinheit (7, 9) wenigstens teilweise aus federndem Material besteht.

7. Wanddurchführungsklemme (1) nach einem der vorhergehenden Ansprüche, wobei wenigstens eine Kontakteinheit (7, 9) wenigstens einen Kontaktschenkel (19, 20) umfasst, der insbesondere als langgezogene Schlaufe (21) geformt ist.

8. Wanddurchführungsklemme (1) nach einem der vorhergehenden Ansprüche, welche als Reihenklemme (30) ausgeführt ist.

9. Wanddurchführungsklemme (1) nach einem der vorhergehenden Ansprüche, welche als Wanddurchführungsklemmenblock (40) ausgeführt ist.

## Claims

1. Electric through-wall terminal (1) which can be mounted to a wall (24), having a housing (2) and a contact device (3), at which at least one plug zone (4) is provided for accommodating at least one test- and/or connection plug (5), and having a first conductor terminal (6) connected with a first contact unit (7) of the contact device (3),
and having a second conductor terminal (8) connected with a second contact unit (9) of the contact device (3),
wherein the housing (2) comprises plug-in apertures (12, 13) at least on two sides (10, 11) from each of which at least one test- and/or connection plug (5) can be inserted into the plug zone (4) for contacting the first and second contact units (7, 9), **characterized in**
**that** a test- and/or connection plug (5) can be inserted into the plug-in aperture (12) on one of the sides (10) from one of the wall sides (23) of the wall (24) and into the plug-in aperture (13) on the other of the sides (11) from another of the wall sides (22) of the wall (24).

2. The through-wall terminal according to claim 1, wherein the plug-in apertures (12, 13) are provided at opposite sides (10, 11) of the housing (1).

3. The through-wall terminal (1) according to claim 1 or 2, wherein the first contact unit (7) is connected with the first conductor terminal (6) via a first power bar (15) and wherein the second contact unit (9) is connected with the second conductor terminal (8) via a second power bar (16).

4. The through-wall terminal (1) according to any of the preceding claims, wherein at least one contact unit (7, 9) comprises a pair of spaced apart first and second contact portions (17, 18).

5. The through-wall terminal (1) according to any of the preceding claims wherein in normal state (14) the first and second contact units (7, 9) are in electrically conducting contact at the first and second contact portions (17, 18).

6. The through-wall terminal (1) according to any of the preceding claims wherein at least one contact unit (7, 9) consists of a resilient material at least in part.

7. The through-wall terminal (1) according to any of the preceding claims wherein at least one contact unit (7, 9) comprises at least one contact leg (19, 20) that is in particular formed as an elongated loop (21).

8. The through-wall terminal (1) according to any of the preceding claims which is configured as a series terminal (30).

9. The through-wall terminal (1) according to any of the preceding claims which is configured as a through-wall terminal block (40).

## Revendications

1. Borne de traversée murale électrique (1) qui peut être montée sur un mur (24), comprenant un boîtier (2) et un dispositif de contact (3) sur lequel est prévue au moins une zone d'enfichage (4) destinée à recevoir au moins une prise mâle d'essai et/ou de coupure (5), et un premier raccordement de conducteur (6) qui est connecté à une première unité de contact (7) du dispositif de contact (3) ainsi qu'un deuxième raccordement de conducteur (8) qui est connecté à une deuxième unité de contact (9) du dispositif de contact (3), dans laquelle ledit boîtier (2) présente sur au moins deux côtés (10, 11) des ouvertures d'enfichage (12, 13) par lesquelles respectivement au moins une prise mâle d'essai et/ou de coupure (5) peut être introduite dans la zone d'enfichage (4) pour la mise en contact des première et deuxième unités de contact (7, 9),
**caractérisée par le fait qu'**une prise mâle d'essai et/ou de coupure (5) peut être introduite dans l'ouverture d'enfichage (12) située sur l'un (10) des côtés, à partir d'un côté de mur (23) du mur (24) et peut être introduite dans l'ouverture d'enfichage (13) située sur l'autre côté (11), à partir d'un autre côté de mur (22) du mur (24).

2. Borne de traversée murale (1) selon la revendication 1, dans laquelle les ouvertures d'enfichage (12, 13) sont prévues sur des côtés opposés (10, 11) du boîtier (2).

3. Borne de traversée murale (1) selon la revendication 1 ou 2, dans laquelle la première unité de contact (7) est connectée par une première barre de courant (15) au premier raccordement de conducteur (6) et dans laquelle la deuxième unité de contact (9) est connectée par une deuxième barre de courant (16) au deuxième raccordement de conducteur (8).

4. Borne de traversée murale (1) selon l'une quelconque des revendications précédentes, dans laquelle au moins une unité de contact (7, 9) présente deux première et deuxième sections de contact (17, 18) qui sont espacées l'une de l'autre dans l'espace.

5. Borne de traversée murale (1) selon l'une quelconque des revendications précédentes, dans laquelle, à l'état de base (14), les première et deuxième unités de contact (7, 9) se touchent de manière électriquement conductrice sur les première et deuxième sections de contact (17, 18).

6. Borne de traversée murale (1) selon l'une quelconque des revendications précédentes, dans laquelle au moins une unité de contact (7, 9) est réalisée au moins en partie dans un matériau faisant ressort.

7. Borne de traversée murale (1) selon l'une quelconque des revendications précédentes, dans laquelle au moins une unité de contact (7, 9) comprend au moins une branche de contact (19, 20) qui, en particulier, est formée en tant que noeud coulant allongé (21).

8. Borne de traversée murale (1) selon l'une quelconque des revendications précédentes, qui est réalisée en tant que barrette à bornes (30).

9. Borne de traversée murale (1) selon l'une quelconque des revendications précédentes, qui est réalisée en tant que bloc de bornes de traversée murales (40).
